# EUROPÄISCHE PATENTSCHRIFT

(11) **EP 1 651 405 B1**
(45) Veröffentlichungstag und Bekanntmachung des Hinweises auf die Patenterteilung: **07.03.2007**
(21) Anmeldenummer: 04741190.5
(22) Anmeldetag: 21.07.2004
(51) Int. Cl.: B28B 1/08, B30B 11/02, B28B 7/00

(54) **VORRICHTUNG UND VERFAHREN ZUR HERSTELLUNG VON BETONFORMKÖ RPERN**
DEVICE AND METHOD FOR PRODUCING CONCRETE MOULDED BODIES
DISPOSITIF ET PROCEDE DE PRODUCTION DE CORPS MOULES EN BETON

(30) Priorität: 23.07.2003 DE 10333731
(43) Veröffentlichungstag der Anmeldung: 03.05.2006
(73) Patentinhaber: KOBRA Formen GmbH, 08485 Lengenfeld (DE)
(72) Erfinder: BRAUNGARDT, Rudolf, 08485 Pechtelsgrün (DE); SCHMUCKER, Erwin, 89601 Schelklingen (DE)
(74) Vertreter: Weber, Gerhard
(86) Internationale Anmeldenummer: PCT/EP2004/008143
(87) Internationale Veröffentlichungsnummer: WO 2005/009704

(56) Entgegenhaltungen:
- EP-A- 0 730 936
- WO-A-03/059588
- DE-A- 3 049 492
- DE-C- 3 710 186
- GB-A- 1 591 603
- US-A- 4 193 754

## Beschreibung

Die Erfindung betrifft eine Vorrichtung zur Herstellung von Betonformkörpern in einer Formmaschine sowie ein Verfahren zur Herstellung von Betonformkörpern unter Einsatz einer solchen Vorrichtung.

Es ist bekannt, verdichtete Betonformkörper in Formmaschinen unter Einsatz von Rütteleinrichtungen herzustellen. Hierbei ist bei bekannten Vorrichtungen eine Form auf eine Rüttelunterlage abgesetzt. Zwischen Formmaschine und Form sind typischerweise pneumatische Vorrichtungen vorgesehen, welche die Anpresskraft aufbringen. Beispielsweise ist aus der US 4 193 754 eine Vorrichtung bekannt, bei welcher eine Form mittels Luftbalgen für den Rüttelbetrieb auf eine das Formnest nach unten abschließende ebene Auflage gedrückt ist. Während die Form in der US 4 193 754 einteilig ausgeführt ist, sind neuere Formen häufig zweiteilig mit einem Formrahmen und einem in diesem gehaltenen Formeinsatz mit einem oder mehreren Formnestern ausgeführt. Der Formeinsatz ist auf einer Rüttelunterlage abgestützt. Der Formrahmen ist seinerseits in eine Formmaschine eingespannt und wird für den Rüttelbetrieb in Richtung der Rüttelauflage gedrückt. Über die Verbindung von Formrahmen und Formeinsatz wird die von der Maschine beim Niederdrücken des Formrahmens auf diesen ausgeübte Anpresskraft auf den Formeinsatz übertragen und dieser während des Rüttelbetriebs fest auf die Rüttelunterlage gedrückt. Bei einer aus der EP 730 936 A1 bekannten Vorrichtung sind zwischen vertikal gegenüberstehende, schräg ausgerichtete Flächen von Formrahmen und Formeinsatz elastische Dämpfungsplatten eingefügt, über welche die Anpresskraft zwischen Formrahmen und Formeinsatz übertragen wird.

Aufgabe der vorliegenden Erfindung ist es, eine vorteilhafte Vorrichtung der genannten Art zur Herstellung von Betonformkörpern sowie ein Verfahren zur Herstellung von Betonformkörpern mittels einer derartigen Vorrichtung anzugeben.

Erfindungsgemäße Lösungen sind in den unabhängigen Patentansprüchen beschrieben. Mit der vorliegenden Erfindung wird auf vorteilhafte Weise eine besonders günstige pneumatische Verbindung zwischen Formeinsatz und Formrahmen gegeben und eine definierte Anpresskraft unabhängig von Maßtoleranzen der Form oder der Rüttelunterlage eingestellt. Die pneumatische Einspannung des Formrahmens über dessen Flansche in die Formmaschine kann dabei entfallen und der Formrahmen kann fest in die Formmaschine eingespannt sein. Bei der Erfindung übemimmt die vorteilhaft einstellbare Dämpfung zwischen Formeinsatz und Formrahmen zugleich die Einstellung der Anpresskraft des Formeinsatzes auf die Rüttelunterlage.

Fluidgefüllte Hohlkörper sind in Verbindung mit Betonstein-Formmaschinen an sich bekannt, allerdings in anderer Funktion und Anordnung als bei der vorliegenden Erfindung. In der DE 30 49 492 A1 ist z. B. eine Formmaschine für Betonrohre beschrieben, bei welcher die innere Rohrschalung über einen fluidgefüllten Hohlspannring mit einer innenliegenden Unwucht-RÜtteleinrichtung verspannt ist. Die DE 42 12 702 A1 zeigt eine aufblasbare Manschette um einen Teil eines Formsteins. Bei einer aus der GB 1 591 603 bekannten Rüttelform wird ein Unwucht-Vibrator unter Einsatz eines Luftsacks mit Seitenleisten einer Form gekoppelt.

Die Erfindung ist anhand bevorzugter Ausführungsbeispiele unter Bezugnahme auf die Abbildung noch eingehend veranschaulicht.

Die Abbildung zeigt ausschnittsweise in einer vertikalen Querschnittsebene eine Rüttelform, welche in an sich bekannter Weise einen Formrahmen FR und einen Formeinsatz FE aufweist, wobei der Formeinsatz ein oder mehrere Formnester FN enthält. Vorsprünge und Vertiefungen an einander zugewandten Seiten von Formeinsatz und Formrahmen greifen mit horizontaler Überlappung ineinander, so das sich im horizontalen Überlappungsbereich Flächen von Formeinsatz und Formrahmen, welche zur Übertragung einer Anpresskraft vom Formrahmen auf den Formeinsatz (und der entgegen gerichteten Gegenkraft) dienen, vertikal gegenüberstehen. Im skizzierten Beispiel sind dies eine Fläche RFO am Formrahmen und eine Fläche FFO am Formeinsatz. In an sich bekannter Weise können zwischen diese einander gegenüberstehenden Flächen Dämpfungsmittel eingefügt sein. Die Flächen können auch schräg ausgerichtet und/oder gewölbt oder strukturiert sein.

Diese Dämpfungsmittel sind im vorliegenden Fall erfindungsgemäß als Hohlkörper HK ausgeführt, wobei der Hohlraum des Hohlkörpers über eine Zuleitung RL, welche in vorteilhafter Ausführung als Ringleitung um den gesamten Formrahmen ausgeführt sein kann, mit einem Fluid beaufschlagt ist. Das Fluid kann eine Flüssigkeit, insbesondere Öl, oder ein Gas, insbesondere Druckluft sein. Der Hohlraum und die Zuleitung sind Teil eines Hohlkammersystems. An zwei Seiten des Formrahmens gegenüberliegend sind typischerweise Flanschleisten FL am Formrahmen befestigt, welche einstückig mit entsprechenden Querleisten des Formrahmens ausgeführt oder vorteilhafterweise auch starr mit Querleisten des Formrahmens verbunden sein können. Über die Flanschleisten FL wird der Formrahmen in die Formmaschine eingespannt. Laufschienen LS auf der oberen Fläche des Formeinsatzes dienen zur Führung eines Füllwagens, mittels dessen bei auf einer Rüttelunterlage AP aufgesetztem Formeinsatz FE die Formnester des Formeinsatzes mit Frischbeton befüllt werden.

Vor Ausübung einer Anpresskraft KM auf den Formrahmen wird gemäß der vorliegenden Erfindung der Fluiddruck im Hohlkörper HK und dem mit diesem verbundenen Hohlkammersystem auf einen Ausgangswert voreingestellt. Der Hohlkörper HK, welcher elastisch deformierbar ist, dehnt sich hierbei aus, bis der Formrahmen an seiner Oberkante oder vorzugsweise mit einer unteren Anlagefläche UA, vorzugsweise unter Zwischenfügung eines nicht oder nur gering komprimierbaren Dämpfungselements DE an dem Formeinsatz, insbesondere einer unteren Anschlagfläche FFU anschlägt und so bezüglich des Formeinsatzes eine definierte Position einnimmt, in welcher insbesondere das Volumen des Hohlkörpers HK und damit auch das Volumen des Hohlkammersystems einen definierten Wert haben. Der Formeinsatz kann auch unter seinem Eigengewicht mit seiner unteren Anschlagfläche FFU auf der unteren Anlagefläche UA bzw. dem Dämpfungselement DE anliegen. Bei Einstellung des Fluiddruckes auf einen Ausgangswert wird die Andrückkraft auf das Dämpfungselement verstärkt, wobei vorzugsweise eine weitere Verformung des Dämpfungselements vernachlässigbar sei. Das Hohlkammersystem wird auf diesem Volumenwert gehalten, beispielsweise indem eine Verbindungsleitung zu einer Fluidquelle abgeriegelt wird. Aus dieser Position des Formrahmens relativ zum Formeinsatz wird durch mit der Formmaschine verbundene Verschiebeeinrichtungen, beispielsweise Hydraulikzylinder oder dergleichen, welche an den Flanschleisten FL ansetzen, der Formrahmen FR nach unten in Richtung der Auflage AP gedrückt, wobei die untere Anschlagfläche FFU von dem Dämpfungselement DE abhebt und eine Kraftverbindung zwischen Formrahmen und Formeinsatz nur noch zwischen den Flächen RFO und FFO über die druckbeaufschlagten Hohlkörper HK erfolgt. Während dieser Verschiebung wird der Fluiddruck im Hohlkammersystem überwacht und die Verschiebung des Formrahmens nach unten wird abgebrochen, sobald ein vorgebbarer Wert des Fluiddrucks erreicht wird. In dieser Position wird der Formrahmen bzw. die Verschiebeeinrichtung arretiert und für den nachfolgenden Rüttelvorgang festgehalten. Nach Beendigung des Rüttelvorgangs wird typischerweise der Formrahmen und mit diesem der Formeinsatz über die Verschiebeeinrichtungen angehoben, wodurch die verdichteten Betonformkörper aus den Formnestern FN nach unten ausgedrückt werden und auf der Rüttelunterlage AP verbleiben. Bei Mehrlagenfertigung werden die Betonformkörper auf eine bereits vorliegende Lage von Betonformkörpern ausgedrückt.

Durch die Überwachung des Fluiddrucks auf das Erreichen eines vorgebbaren Sollwerts wird eine hinsichtlich Anpresskraft und Geometrie des Hohlkörpers definierte Ausgangssituation für den Rüttelbetrieb erreicht. Hierdurch sind insbesondere die dynamischen Eigenschaften der Halterung des Formeinsatzes im Formrahmen präzise vorgebbar und durch Maßtoleranzen der Form oder der Rüttelauflage AP nicht beeinflußt.

Als Fluid kommen sowohl eine Flüssigkeit oder ein Gas als auch eine Mischung aus beiden in Betracht. Das Hohlkammersystem kann ein Druckreservoir und/oder eine ausdehnbare Kammer umfassen. Vorzugsweise sind Hohlkörper an allen Seiten der Form zwischen Formrahmen und Formeinsatz eingefügt.

In anderer Ausführung kann auch gegenüberliegend dem in der Skizze eingezeichneten Hohlkörper anstelle des Dämpfungselements DE und der unteren Fläche UA ein weiterer Hohlkörper eingefügt sein, welcher ausgehend von dem Ausgangsdruck einem eigenen Hohlkammersystem angehört, welches von dem Hohlkammersytems des Hohlkörpers HK getrennt ist. Bei der Drucküberwachung kann dann auch eine Druckdifferenz zwischen den beiden Hohlkammersystemen, deren Druck sich gegenläufig verändert bei der Verschiebung des Formrahmens, überwacht werden.

Der Ausgangsdruck in dem Hohlkammersystem kann variabel vorgebbar sein und so optimal auf die anderen Herstellungsparameter, insbesondere dem zu verdichtenden Material angepaßt werden.

Durch die automatische Einstellung eines definierten Betriebsdrucks des Fluids im Hohlkörper kann der Einsatz auch durch den Benutzer selbst, d. h. typischerweise im Betonwerk, gewechselt und wieder eine definierte Vorspannung für den Rüttelbetrieb erreicht werden. Dies ist vorteilhaft auch unter dem Aspekt, dass verschiedene Formeinsätze bei gleichbleibendem Formrahmen verwandt werden können, so dass der Benutzer lediglich einen Formrahmen benutzt, welcher auch länger in der Maschine verbleiben kann und bei Wechsel der Steinformen lediglich der Formeinsatz ausgetauscht wird. Vorzugsweise sind hierfür die gegenüberliegende Querleisten verbindende Längsleisten des Formrahmens lösbar an den Querleisten befestigt.

## Patentansprüche

1. Vorrichtung zur Herstellung von Betonformkörpern mit einer Formmaschine und einer Form, welche einen Formrahmen und einen in diesem gehaltenen Formeinsatz enthält, wobei
- der Formeinsatz (FE) auf eine Auflage (AP) absetzbar ist,
- Verschiebemittel der Formmaschine unter einer Anpresskraft (KM) dem Formrahmen (FR) in Richtung der Auflage drücken, **dadurch gekennzeichnet, dass**
- zwischen vertikal gegenüberstehende Flächen von Formrahmen (RFO) und Formeinsatz (FFO) fluidgefüllte Hohlkörper (HK) mit unter Überdruck stehendem Fluid eingefügt sind, über welche die Anpresskraft und Haltekräfte im Rüttelbetrieb zwischen Formrahmen (FR) und Formeinsatz (FE) übertragen,
- eine Steuereinrichtung mit Mitteln zum Messen des Fluiddrucks und mit der Kraftquelle verbunden ist.

2. Verfahren zur Herstellung von Betonformkörpern mittels einer Vorrichtung nach Anspruch 1, **dadurch gekennzeichnet, dass**
- ohne das Vorliegen der Anpresskraft (KM) ein definierter Ausgangsüberdruck des Fluids in den Hohlkörpern (HK) eingestellt wird,
- der Rahmen (FR) mittels Verschiebemitteln bei auf der Auflage (AP) aufgesetztem Formeinsatz (FG), in Richtung der Auflage (AP) verschoben wird,
- der Fluiddruck in der Hohlkörperanordnung überwacht wird,
- bei Erreichen eines vorgebbaren Betriebswertes des Fluid-Überdruck die Verschiebung des Formrahmens (FR) in Richtung der Auflage (AP) angehalten und der Formrahmen (FR) in dieser Stellung arretiert wird,
- der Rüttelvorgang bei arretierter Stellung des Formrahmens (FR) durchgeführt wird.

## Claims

1. Apparatus for producing concrete mouldings, having a moulding machine and a mould which contains a mould frame and a mould insert retained therein,
- it being possible for the mould insert (FE) to be set down on a support (AP), and
- displacement means of the moulding machine forcing the mould frame (FR), under a contact-pressure force (KM), in the direction of the support,
**characterized in that**
- fluid-filled hollow bodies (HK) containing fluid subjected to excess pressure are introduced between vertically opposite surfaces of the mould frame (RFO) and mould insert (FFO), the hollow bodies transmitting the contact-pressure force and retaining forces between the mould frame (FR) and mould insert (FE) during vibration operation, and
- a control arrangement is connected to means for measuring the fluid pressure and to the power source.

2. Method of producing concrete mouldings by means of an apparatus according to Claim 1, **characterized in that**
- a defined initial excess pressure of the fluid in the hollow bodies (HK) is set without the contact-pressure force (KM) being present,
- the frame (FR) is displaced in the direction of the support (AP), with the mould insert (FE) positioned on the support (AP), by displacement means,
- the fluid pressure in the hollow-body arrangement is monitored,
- when a predeterminable operating value of the excess fluid pressure is reached, the displacement of the mould frame (FR) in the direction of the support (AP) is stopped and the mould frame (FR) is arrested in this position, and
- vibration is carried out with the mould frame (FR) in the arrested position.

## Revendications

1. Dispositif pour la fabrication de corps moulés en béton, avec une mouleuse et un moule, qui contient une carcasse de moule et un insert de moule maintenu dans ce dernier,
- l'insert de moule (FE) pouvant être déposé sur un appui (AP),
- sous une force de pression (KM), des moyens de déplacement de la mouleuse pressant la carcasse de moule (FR) en direction de l'appui, **caractérisé en ce que**
- entre des surfaces opposées à la verticale de la carcasse de moule (RFO) et de l'insert de moule (FFO) sont insérés des corps creux (HK) remplis de fluide, avec un fluide sous surpression, par l'intermédiaire desquels la force de pression et des forces de retenue sont transmises en fonctionnement par secousses entre la carcasse de moule (FR) et l'insert de moule (FE),
- un dispositif de commande est relié avec des moyens de mesure de la pression du fluide et avec la source d'énergie.

2. Procédé de fabrication de corps moulés en béton, au moyen d'un dispositif selon la revendication 1, **caractérisé en ce que**
- en l'absence de la force de pression (KM), une surpression de départ définie du fluide s'installe dans les corps creux (HK),
- lorsque l'insert de moule (FE) est posé sur l'appui (AP), on déplace la carcasse (FR) en direction de l'appui (AP), avec des moyens de déplacement,
- on surveille la pression du fluide dans l'agencement de corps creux,
- à l'attente d'une valeur de service prédéfinissable de la surpression du fluide, on arrête le déplacement de la carcasse de moule (FR) en direction de l'appui (AP) et on bloque la carcasse de moule (FR) dans cette position,
- on réalise le processus de secouage en position bloquée de la carcasse de moule (FR).
